# FASCICULE DE BREVET EUROPEEN

(11) **EP 0 115 241 B1**
(45) Date de publication et mention de la délivrance du brevet: **25.05.1988**
(21) Numéro de dépôt: 83420020.6
(22) Date de dépôt: 03.02.1983
(51) Int. Cl.: B25D 17/04

(54) **Outil percutant à poignées suspendues**
Schlagwerkzeug mit schwingenden Handgriffen
Percussive tool with swinging handles

(43) Date de publication de la demande: 08.08.1984
(73) Titulaire: MACO-MEUDON Société dite :, F-69800 Saint Priest (FR)
(72) Inventeur: Emonet, Henri, F-42600 Montbrison (FR)
(74) Mandataire: Maisonnier, Jean

(56) Documents cités:
- EP-A- 0 033 304
- DE-B- 2 219 320
- FR-A- 321 270
- FR-A- 704 191
- FR-A- 1 277 170
- FR-A- 2 317 054
- FR-A- 2 388 645
- EXTRAIT DE BREVET RUSSE (DERWENT), résumé no. 172258 E.N. KOZLOVSKII: "Vibration damper"

## Description

La présente invention est relative à un outil percutant ou roto-percutant connu sous le nom de marteau piqueur, brise-béton ou perforateur, quelle que soit sa source d'énergie. On sait qu'un tel appareil comporte des poignées servant à tenir et guider l'outil.

Un tel outil étant soumis à des vibrations importantes on a cherché à rendre son utilisation moins pénible pour l'ouvrier en suspendant les poignées par rapport au corps de l'appareil. Pour cela, une solution consiste à monter les poignées sur une tête cylindrique creuse qui constitue un vérin coulissant sur le corps du marteau.

Les inconvénients de cette solution connue sont multiples. En particulier, l'efficacité d'une suspension diminue avec l'apparition du frottement ; or, il y a énormément de frottements sur un gros diamètre, lors du mouvement de la tête coulissante qui porte les poignées. Ce mouvement s'effectue également sur une grande longueur et on constate qu'il donne lieu à l'apparition de points durs après un certain temps d'utilisation sur les chantiers.

Dans le cas d'un outil à air comprimé, l'air arrive dans les poignées (qui sont suspendues) pour être ensuite acheminé au corps de l'outil (qui n'est pas suspendu). Des joints d'étanchéité ou des canalisations de distribution déformables doivent donc être prévus entre les deux parties suspendus et non suspendus.

Si le pic de l'outil vient à se coincer, il n'est pas possible de faire fonctionner l'appareil à vide pour le décoincer, comme cela est l'usage sur les appareils non suspendus.

Dans l'état antérieur de la technique, le brevet d'Allemagne Fédérale 2.219.320 (DE-B-2 219 320) comprend deux poignées oscillant autour d'un axe commun qui leur est parallèle. Cet axe traverse sur toute la largeur le corps du marteau pneumatique. Les poignées oscillent entre deux butées haute et basse qui dépassent latéralement hors du carter.

Un tel système ne peut donc pas être adapté après coup sur un marteau pneumatique dont le corps ne serait pas spécialement conçu à cet effet.

De plus, on voit mal comment la commande de déclenchement d'air comprimé pourrait être disposée pour rester accessible quand les poignées oscillent.

L'état antérieur de la technique comprend aussi le brevet français 2.317.054 (FR-A-2 317 054) où des poignées restent rigidement alignées avec une barre transversale. L'utilisateur n'a donc aucune sensation de leur mouvement par rapport au marteau. Il est clair que ce système, plus encombrant que le marteau proprement dit (système à deux rotors) ne pourrait pas être adapté après coup sur un marteau de type classique.

La présente invention a pour but d'éviter ces inconvénients en réalisant un outil à poignées suspendues et qui ne donne lieu à aucun risque de coincement tout en permettant de faire de la marche à vide pour décoincer le pic. Bien mieux, l'invention vise à réaliser un système de suspension des poignées qui soit indépendant du marteau proprement dit : on peut donc adapter ce système après coup sur un marteau existant déjà.

Un marteau selon l'invention comprend deux poignées surmontant le corps de l'outil, chacune solidaire d'un bras de levier articulé sur la tête du corps du marteau par un axe, et il est caractérisé en ce que cet axe d'articulation est perpendiculaire à l'axe longitudinal du marteau, ainsi qu'au plan d'oscillation commun balayé par les deux leviers qui se croisent sur l'axe longitudinal du marteau.

Suivant une autre caractéristique de l'invention, l'axe d'articulation de chaque levier, est constitué par un pion cylindrique, faisant saillie latéralement sur une extrémité du levier, les deux pions étant orientés dans des directions parallèles, mais opposées.

Suivant une autre caractéristique de l'invention, l'ensemble d'un levier et de sa poignée, possède une longueur totale sensiblement triple de celle de la poignée, proprement dite.

Le dessin annexé, donné à titre d'exemple non limitatif, permettra de mieux comprendre les caractéristiques de l'invention.

Fig. 1 est une vue en perspective d'un marteau selon l'invention.

Fig. 2 est une vue éclatée partielle montrant le détail des poignées suspendues.

On a représenté sur les dessins un marteau brise-béton 1, dont la tête 2 porte deux poignées de commande 3 et 4.

Suivant l'une des caractéristiques de l'invention, chaque poignée 3, 4 est solidaire d'un levier référence respectivement 6,7. Ces leviers se croisent et chacun d'eux comporte, à son extrémité, un pion d'articulation cylindrique transversale, référencé respectivement 8, 9.

On voit sur les figures 1 et 2 que les deux leviers 6 et 7 sont montés côte à côte, les pions 8 et 9 faisant saillie transversalement dans les directions parallèles et opposées. Le pion d'articulation 8 du levier 7 est dirigé vers l'arrière sur la figure 2 tandis que le pion 9 du levier 7 est tourné vers l'avant. Ainsi, chacun des deux leviers 6, 7 peut osciller de même que la poignée correspondante 3, 4 comme schématisé en figure 2 par les flèches 10 et 11.

En ce qui concerne les leviers 6 et 7 des poignées oscillantes 3, 4 ils sont équipés de moyens élastiques de rappel, non représentés, qui tendent à rappeler les poignées vers le haut, les leviers 6, 7 venant alors en butée sur le sommet 12 de la tête 2 du marteau 1. Ces moyens de rappel élastique peuvent être de toutes sortes, ressorts, caoutchoucs, ou encore vérins pneumatiques ou hydrauliques.

On comprend qu'un dispositif selon l'invention présente de nombreux avantages, et notamment :
Ce système est indépendant du marteau. On peut donc adapter la tête 2 avec les poignées oscillantes 3, 4 après coup sur des marteaux 1 déjà existants.

Le principe de l'articulation sur les pions 8, 9 supprime les frottements pratiquement en totalité.

On garde les avantages d'un marteau sans suspension, c'est-à-dire que l'on peut faire de la marche à vide pour décoincer les pics.

La disposition croisée des leviers 6 et 7 ayant chacun une grande longueur permet d'obtenir le plus grand bras de levier possible pour conférer une grande course de suspension aux poignées 3 et 4, tout en faisant varier au minimum leur angle d'orientation.

## Revendications

1. Outil percutant, ou roto-percutant comprenant deux poignées qui surmontent le corps de l'outil chaque poignée (3), (4), étant solidaire d'un bras de levier (6), (7), articulé sur la tête (2) du . corps du marteau (1) par un axe, caractérisé en ce que cette articulation des leviers (6), (7) s'effectue autour d'un axe perpendiculaire à l'axe longitudinal dudit marteau, et au plan d'oscillation commun balayé par les deux leviers (6) et (7) qui se croisent sur ledit axe longitudinal du marteau.

2. Outil percutant ou roto-percutant suivant la revendication 1, caractérisé en ce que l'axe d'articulation de chaque levier (6), (7) est constitué par un pion cylindrique (8), (9) faisant saillie latéralement sur une extrémité du levier, les deux pions (8) et (9) étant orientés dans des directions parallèles, mais opposées.

3. Outil percutant, ou roto-percutant suivant la revendication 1, caractérisé en ce que l'ensemble (3), (6), ou (7), (4), d'un levier et de sa poignée, possède une longueur totale sensiblement triple de celle de la poignée (3), ou (4), proprement dite.

## Claims

1. Percussive or rotary/percussive tool comprising two handles which surmount the body of the tool, each handle (3), (4) being fixed to a lever arm (6), (7) articulated on the head (2) of the body of the hammer (1) by a shaft, characterized in that this articulation of the levers (6), (7) is carried out about an axis perpendicular to the longitudinal axis of the said hammer, and to the common plane of oscillation traversed by the two levers (6) and (7) which intersect on the longitudinal axis of the hammer.

2. Percussive or rotary/percussive tool according to Claim 1, characterized in that the articulation shaft of each lever (6), (7) comprises a cylindrical pin (8), (9) projecting laterally at one end of the lever, the two pins (8) and (9) being oriented in parallel but opposite directions.

3. Percussive or rotary/percussive tool according to Claim 1, characterized in that the assembly (3), (6) or (7), (4) of a lever and its handle possesses a total length substantially triple that of the handle (3) or (4) as such.

## Patentansprüche

1. Schlagwerkzeug oder rotierend schlagendes Werkzeug, mit zwei Handgriffen, die das Gehäuse umfassen und deren jeder (3), (4), mit einem Hebelarm (6), (7) einteilig ist, der seinerseits am Kopf (2) des Gehäuses des Hammers (1) durch eine Achse angelenkt ist, dadurch gekennzeichnet, daß die Anlenkung der Hebel (6), (7), um eine zur Längsachse des Hammers senkrechte Achse verläuft sowie um eine gemeinsame Schwingungsachse, die von den beiden Hebeln (6) und (7) überstrichen wird, die sich auf der genannten Längsachse des Hammers schneiden.

2. Werkzeug nach Anspruch 1, dadurch gekennzeichnet, daß die Schwenkachse eines jeden Hebels (6), (7) aus einem zylindrischen Zapfen (8), (9) gebildet ist, der jeweils an einem Ende des Hebels seitlich vorspringt, und daß die beiden Zapfen (8) und (9) in zueinander parallelen Richtungen, jedoch einander entgegengewandt, ausgerichtet sind.

3. Werkzeug nach Anspruch 1, dadurch gekennzeichnet, daß die aus den Komponenten (3), (6), oder (7), (4) bestehende Baugruppe eines Hebels und seines Handgriffes eine Gesamtlänge aufweisen, die im wesentlichen gleich dem Dreifachen des eigentlichen Handgriffes (3) oder (4) ist.
